# FASCICULE DE BREVET EUROPEEN

(11) **EP 3 850 162 B1**
(45) Date de publication et mention de la délivrance du brevet: **29.06.2022**
(21) Numéro de dépôt: 20800773.2
(22) Date de dépôt: 14.10.2020
(51) Int. Cl.: E02F 9/28, E01B 27/06

(54) **DOIGT D'EXCAVATION ET PELLE D'EXCAVATION ASSOCIEE**
BAGGERFINGER UND ZUGEHÖRIGE BAGGERSCHAUFEL
EXCAVATING FINGER AND ASSOCIATED EXCAVATING BUCKET

(30) Priorité: 14.10.2019 FR 1911425
(43) Date de publication de la demande: 21.07.2021
(73) Titulaire: Matisa Matériel Industriel S.A., 1023 Crissier (CH)
(72) Inventeur: SVITOK, Vladimir, 1024 Ecublens (CH); MARTINET, Franck, 1880 Bex (CH)
(74) Mandataire: Alatis
(86) Numéro de dépôt international: PCT/EP2020/078956
(87) Numéro de publication internationale: WO 2021/074250

(56) Documents cités:
- EP-A1- 3 425 129
- AT-B- 349 051
- US-A- 5 810 102
- US-A1- 2005 127 742
- US-A1- 2018 156 036

## Description

### DOMAINE TECHNIQUE DE L'INVENTION

L'invention concerne, de façon générale, le domaine technique des pelles destinées à équiper notamment des chaînes de déblaiement ou d'excavation.

L'invention se rapporte plus spécifiquement à un doigt d'excavation, ou griffe, d'une pelle destinée à équiper une chaîne d'excavation pour un dispositif d'excavation de ballast au-dessous d'une voie ferrée

### ÉTAT DE LA TECHNIQUE ANTÉRIEURE

On connaît dans l'art antérieur des trains de travaux équipés de machines chargées de retirer le ballast situé sous les traverses d'une voie ferrée, et de le trier pour une réutilisation éventuelle en le déversant sur la voie. Ces machines sont communément appelées « dégarnisseuses ». De manière connue, de tels trains de travaux comprennent en plus généralement une machine chargée du criblage du ballast pour conserver, d'une part, la partie saine du ballast pour sa réutilisation, et d'autre part, évacuer la partie usée du ballast dans des wagons prévus à cet effet. De cette manière, la dégarnisseuse-cribleuse permet d'enlever, trier le ballast usagé et remplacer la totalité de la couche de ballast avec le ballast sain trié ainsi qu'un éventuel apport complémentaire de ballast neuf.

De tels trains de travaux sont équipés de chaînes d'excavation constituées d'une succession de maillons articulés entre eux dont une partie au moins est équipée de pelles destinées à excaver le ballast. Cette chaîne est disposée de façon déplaçable ou réglable en hauteur, sur le châssis du véhicule ferroviaire. La chaîne est mue d'une manière sans fin par un mécanisme d'entrainement. Le chemin de la chaîne est configuré de sorte qu'il comporte une portion rectiligne d'excavation située sous les traverses de la voie ferrée, la chaîne travaillant sur cette portion d'excavation transversalement par rapport à l'orientation des rails de la voie ferrée en entraînant et transportant avec elles le ballast. De part et d'autre de cette portion rectiligne d'excavation sont disposées des équerres formant des organes de renvoi pour la chaîne d'excavation. Ces équerres sont localisées aux extrémités de la portion rectiligne d'excavation, portion le long de laquelle le ballast est retiré, et sont généralement formées d'une paroi fixe coudée sur laquelle glissent successivement les maillons de la chaîne. La chaîne circule le long d'un chemin longitudinal d'arrivée puis circule sur la portion rectiligne d'excavation après avoir traversé une première portion coudée formée par l'une des équerres. La chaîne qui poursuit son chemin sort ensuite de ladite portion rectiligne d'excavation pour circuler sur la portion longitudinale de sortie après avoir traversé une seconde portion coudée formée par l'autre des équerres. Les pelles arrivent sur cette portion rectiligne d'excavation en étant déchargées et en ressortent chargées de ballast vers la portion longitudinale de sortie. Les portions longitudinales d'arrivée et de sortie sont reliées, dans une zone située en hauteur par rapport au véhicule ferroviaire par une portion transversale de déversement où le ballast est déversé sur des bandes transporteuses. Les pelles déchargées du ballast continuent alors leur chemin vers la portion longitudinale d'arrivée répétant ensuite ces opérations.

Ces pelles sont conçues pour répondre à de nombreuses problématiques. En particulier, elles doivent être suffisamment résistantes pour assurer un certain nombre de cycles prédéterminé afin d'assurer l'excavation et le transport de ballast en nécessitant un minimum de maintenance. Ces pelles doivent en outre permettre le transport efficace du ballast vers son déversement en vue de l'opération de criblage, ceci pour améliorer le rendement de la dégarnisseuse par l'excavation du ballast aussi bien que celui de la cribleuse pour permettre d'améliorer le taux de réutilisation du ballast sain.

Malgré ces objectifs, et compte tenu des contraintes considérables subies par les pelles excavatrices, l'amélioration de leur résistance en vue de minimiser leur maintenance est une problématique constante en recherche continue d'amélioration.

Pour améliorer encore leur durée de vie, il est également connu de munir ces pelles de doigts renforcés formant des griffes et placés dans le prolongement de la pelle. De tels doigts sont conçus de manière très résistante dont la maintenance est plus aisée que le maillon de la chaîne lui-même et qui permet de s'adapter de façon plus précise à une usure localisée en fonction des efforts subis. Cela permet ainsi une réduction du coût de la maintenance et du temps de maintenance, donc d'arrêt de la machine, ce qui limite d'autant les coûts. Les documents AT 349 051 B et US 2005/127742 A1 décrivent des exemples de l'art antérieur.

Cependant la problématique de la diminution de l'usure des doigts de renfort est toujours omniprésente, d'autant plus que ces doigts ont une double fonction de protéger et limiter l'usure de la pelle d'une part, et participer avec la pelle à l'excavation du ballast d'autre part.

### EXPOSE DE L'INVENTION

L'invention vise à remédier à tout ou partie des inconvénients de l'état de la technique en proposant notamment un doigt de renfort et une pelle d'excavation associée qui permettent une diminution de l'usure des doigts de renfort de sorte à pouvoir réduire les opérations de maintenance visant au remplacement de ces pièces consommables.

Pour ce faire est proposé, selon un premier aspect de l'invention, un doigt d'excavation d'une pelle destinée à équiper une chaîne d'excavation pour un dispositif d'excavation de ballast au-dessous d'une voie ferrée, le doigt étant monobloc et comprenant :
- une portion de maintien ayant une symétrie de révolution autour d'un axe de référence du doigt, la portion de maintien étant destinée à être logée dans un logement cylindrique de la pelle, et
- une pointe destinée à être en saillie hors du logement cylindrique de la pelle,
le doigt d'excavation étant remarquable en ce que la portion de maintien comprend un corps s'étendant suivant une enveloppe cylindrique sensiblement complémentaire du logement cylindrique de sorte que le corps du doigt est guidé en translation par le logement cylindrique et comprenant une pluralité de gorges annulaires chacune configurée pour recevoir au moins une partie d'une tige de blocage, et destinée à assurer un maintien axial de la portion de maintien dans le logement cylindrique dans une position axiale correspondante du doigt de sorte que le doigt est libre en rotation autour de son axe de référence, les gorges annulaires étant parallèles entre elles et distantes les unes des autres de sorte à permettre l'indexation du doigt par la tige de blocage dans une position axiale correspondante.

Grâce à une telle combinaison de caractéristiques, le doigt est configuré pour ne pas être bloqué en rotation ce qui permet une usure régulière de celui-ci. De cette manière, la maintenance pour le remplacement des doigts est moins fréquente du fait d'une usure réduite.

En outre, le doigt d'excavation peut recevoir une tige de blocage dans l'une ou l'autre de ses gorges annulaires, correspondant à différentes positions axiales du doigt d'excavation. Une fois l'usure du doigt constatée par un opérateur, il est alors possible de déplacer le doigt d'excavation dans son logement cylindrique en le translatant vers l'extérieure, à savoir dans le sens d'une augmentation de saillie de pointe hors du logement cylindrique de la pelle. Les gorges annulaires permettent donc d'indexer le doigt suivant une position correspondante, dépendant de l'usure dudit doigt d'excavation. Une telle caractéristique permet une utilisation prolonger du doigt et donc de diminuer la maintenance consistant au remplacement d'un doigt d'une part, et de limiter les coûts y associés.

Selon un mode de réalisation, le doigt présente une symétrie de révolution autour de l'axe de référence.

Selon un mode de réalisation, le doigt d'excavation est formé en acier, de préférence. De préférence, le doigt comporte, au moins au niveau de la pointe, un renfort réalisé en un matériau de coupe, notamment en acier au carbone, en acier au tungstène ou en carbure. Dans ce cas, le doigt peut être formé intégralement par ce matériau renforcé. Dans un autre mode de réalisation, une partie du doigt comprenant la pointe est réalisé dans ce matériau renforcé formant renfort, comme en carbure, puis assemblé avec une deuxième partie formée par exemple en acier, cet assemblage étant de préférence réalisé par frittage et/ou brasage. De cette manière, la structure du doigt d'excavation obtenu est parfaitement résistante.

Selon un mode de réalisation, la gorge annulaire présente en coupe dans un plan contenant l'axe de référence un profil en arc de cercle. De manière générale, le profil de la gorge annulaire est configuré pour épouser au moins localement la forme d'une zone de la tige de blocage qu'elle reçoit.

L'invention a trait également à une pelle destinée à équiper une chaîne d'excavation pour un dispositif d'excavation de ballast au-dessous d'une voie ferrée, la pelle comprenant :
- un corps comportant au moins un logement cylindrique définissant un axe d'insertion, et un trou de fixation présentant un axe s'étendant dans un plan perpendiculaire à l'axe d'insertion, à distance de l'axe d'insertion, le trou de fixation débouchant dans le logement cylindrique ;
- au moins un doigt d'excavation tel que décrit ci-avant, dont la portion de maintien est logée dans le logement cylindrique, et la pointe est saillante par rapport au corps de la pelle,
- une tige de blocage qui pénètre dans le trou de fixation et dans l'une des gorges du doigt pour maintenir axialement le doigt sur la pelle dans la position axiale d'indexation correspondante, le doigt d'excavation étant libre en rotation autour de son axe de référence.

Selon un mode de réalisation, elle comporte une pluralité de logements cylindriques destinés à recevoir chacun un doigt d'excavation. De cette manière la pelle est mieux protégée par les doigts d'excavation. De préférence, la pelle comprend au moins trois doigts d'excavation.

Selon un mode de réalisation, chaque logement est positionné sur une partie arrière de la pelle de sorte que le doigt d'excavation associé s'étend dans un prolongement de la pelle. En particulier, les doigts d'excavation sont positionnés de préférence en étant saillants par rapport à un bord extérieur de la pelle.

Selon un mode de réalisation, les tiges de blocage comprennent une vis, le trou de fixation ou un organe séparé présentant une portion taraudée de sorte à recevoir la vis.

### BRÈVE DESCRIPTION DES FIGURES

D'autres caractéristiques et avantages de l'invention ressortiront à la lecture de la description qui suit, en référence aux figures annexées, qui illustrent :
[Fig. 1] : un schéma simplifié de côté d'un train de travaux équipé d'une dégarnisseuse-cribleuse selon un mode de réalisation ;
[Fig. 2] : un schéma partiel d'un dispositif d'excavation ou de déblaiement selon ce mode de réalisation, vu de face sans chaîne d'excavation ;
[Fig. 3] : une vue d'un maillon d'une chaine d'excavation portant une pelle munie de doigts d'excavation selon un mode de réalisation ;
[Fig. 4A] : une vue d'un doigt d'excavation ;
[Fig. 4B] : une vue d'un doigt d'excavation selon un mode de réalisation de l'invention ;
[Fig. 5] : une vue de dessus d'une succession de maillons destinés à équiper une chaine d'excavation dont un maillon portant une pelle munie de doigts d'excavation selon le même mode de réalisation que ceux illustré sur les figures 3 et 4 ;
[Fig. 6] : une vue de face de la figure 5 ;
[Fig. 7] : une vue de dos d'un maillon d'une chaine d'excavation portant une pelle munie de doigts d'excavation selon un mode de réalisation ;
[Fig. 8] : une vue en coupe A-A de la figue 7 ;
[Fig. 9] : une vue en coupe B-B de la figure 8.

Pour plus de clarté, les éléments identiques ou similaires sont repérés par des signes de référence identiques sur l'ensemble des figures.

### DESCRIPTION DÉTAILLÉE D'UN MODE DE RÉALISATION

En référence à la figure 1, est illustré un véhicule **1** ferroviaire tel qu'une dégarnisseuse-cribleuse équipé d'un dispositif de déblaiement ou d'excavation **4** pour nettoyer le ballast d'une voie **2** ferrée. Ce dispositif de déblaiement ou d'excavation **4** est disposé entre deux bogies **3** du train **1.**

Le dispositif de déblaiement **4** de ballast comprend une chaîne d'excavation 8 mue d'une manière sans fin par un mécanisme d'entrainement **9** et guidée par des conduits dont un conduit transversal **5** situé sous la voie **2** en position de travail, le long duquel la chaîne circule sur une portion sensiblement rectiligne d'excavation **8A.** Le dispositif de déblaiement **4** comprend également des conduits de montée et de descente **6, 7** reliés de part et d'autre du conduit transversal **5** auquel ils sont reliés par des portions coudées formant des renvois **40** d'angle aussi appelées « équerres » (voir la figure 2). Il est entendu que la portion d'excavation est globalement rectiligne, quand bien même l'excavation est assurée dans une partie de la courbe de chacun des renvois d'angle.

Le dispositif d'entrainement **9** est disposé en hauteur par rapport au véhicule **1** ferroviaire, au-dessus de la voie ferrée **2,** d'un côté longitudinalement opposé au conduit transversal **5,** et entre le conduit de montée **6** et le conduit de descente **7.** Le dispositif d'entrainement **9** est placé sur le chemin de la chaîne d'excavation **8** et comprend une roue d'entrainement **9'** engrainant localement avec des maillons **100** de la chaîne **8** d'excavation de sorte à la déplacer. Il est ainsi formé un chemin sans fin pour guider la chaîne **8** d'excavation. Des flèches illustrées sur la figure 2 indiquent le sens de déplacement de la chaîne **8.** Aux extrémités hautes des conduit de montée **6** et de descente **7,** du côté du dispositif d'entrainement, des roues folles formant organes de renvoi **40** sont prévues pour assurer le bon déplacement de la chaîne **8** au niveau de ces zones coudées.

Un fois le ballast transporté en hauteur dans le conduit de montée **6,** il est déchargé sur une bande transporteuse **10** puis transporté vers une unité de criblage **11** en vue de trier le ballast sain du ballast usagé.

Le véhicule **1** comprend en outre une unité de soulèvement **13** de la voie ferrée **2** qui est reliée à un châssis **14** du véhicule **1** et qui est située en amont du dispositif **4** de déblaiement ou d'excavation par rapport à une direction de travail **12** du véhicule **1.** Un dispositif de réglage en hauteur **16** est également prévu et relié au bâti **14** du véhicule **1,** lequel est configuré pour déplacer le dispositif de déblaiement **4,** par des moyens d'entraînement **15,** d'une position surélevée à une position abaissée sous la voie ferrée **2** et pouvant être relié par exemple de manière amovible au conduit transversal **5** par un raccord (non visible sur les figures).

La figure 3 illustre une vue en perspective, de dos, d'un exemple de maillon **100** destiné à composer la chaîne **8** d'excavation. La chaîne **8** d'excavation est formée d'une succession de maillons **100** articulés deux à deux jusqu'à ce que les deux extrémités de la chaîne **8** soient reliées bout à bout pour former une chaîne **8** fermée, de type chaîne sans fin. Certains des maillons **100** de la chaîne **8,** comme celui illustré sur la figure 3, comportent une pelle **130** permettant l'emport de ballast sur le chemin qu'elle parcourt.

Chacun des maillons **100** comporte un corps **101** qui s'étend longitudinalement entre une extrémité avant **110** et une extrémité arrière **120** munies respectivement d'au moins un trou avant **111** et un trou arrière **121** traversant de part en part le maillon **100** et configurés pour recevoir des moyens d'articulation **160** avec un maillon adjacent de la chaîne **8.** La direction longitudinale s'entend ici comme la direction de déplacement du maillon **100.** Les trous traversants avant **111** et arrière **121** s'étendent suivant des axes parallèles entre eux et contenus dans un plan de référence **P** du corps **101.**

Le maillon **100** illustré sur la figure 3 comporte une partie saillante formée par une pelle **130** s'étendant d'un côté extérieur **100A** du corps **101** du maillon **100** par rapport au plan de référence **P,** opposé au côté intérieur **100B** du corps **8** du maillon **100,** le côté intérieur présentant une surface configurée pour venir au contact des organes de renvoi **40** du dispositif de déblaiement **4** lors du déplacement de la chaîne **8.**

La pelle **130** comporte une forme de palette présentant une face de travail orientée à l'avant, c'est-à-dire qui est orientée dans le sens de la direction d'avancement de la chaîne **8** et un dos orienté à l'arrière. La pelle **130** s'étend depuis le corps **101** du maillon **100** jusqu'à une extrémité extérieure **130a** qui s'étend globalement suivant un axe parallèle au plan de référence et parallèle aux axes des trous traversants avant **111** et arrière **121,** et présente deux bords latéraux, inférieur **130b** et supérieur **130c.**

La pelle **130** comporte en outre des doigts **132** d'excavation faisant saillie vers l'extérieur du côté extérieur **100A** par rapport au plan de référence **P,** dans le prolongement de la pelle **130.** Dans ce mode de réalisation ces doigts **132** sont au nombre de trois : un doigt central, un doit inférieur et un doigt supérieur saillant par rapport au côté extérieur **130a** de la pelle **130.**

Comme cela est illustré en détail sur les figures 4A et 4B, chaque doigt **132** présente un corps cylindrique muni d'au moins une portion de maintien **132b** configurée pour venir se loger dans un logement cylindrique **134** correspondant prévu à cet effet. Chaque doigt **132** comprend en outre une pointe **132a** destinée à être en saillie hors du logement cylindrique **134** de la pelle **130.** En particulier, dans la position fixée à la pelle **130,** les pointes **132a** de chaque doigt **132** sont disposées en saillie du bord extérieur **130a** de la pelle **130** dans le prolongement de la pelle **130.** Une telle saillie permet à chaque doigt **132** d'excavation de subir une grande partie des contraintes de frottement à la place du bord **130a** de la pelle **130** duquel ledit doigt **132** d'excavation fait saillie. De cette manière le bord **130a** correspondant de la pelle **130** voit son usure fortement réduite.

La portion de maintien **132b** présente une symétrie de révolution autour d'un axe de référence **X** du doigt **132** et comprend un corps s'étendant suivant une enveloppe cylindrique. Dans ce mode de réalisation, le doigt **132** dans son ensemble présente une symétrie de révolution autour de l'axe de référence **X.** Une telle enveloppe cylindrique permet au doigt **132** de translater dans le logement cylindrique **134** associé. Cette enveloppe cylindrique du corps du doigt **132** est dimensionnée pour être sensiblement complémentaire du logement cylindrique **134** de sorte que le corps du doigt **132** peut être guidé dans sa translation par le logement cylindrique **134** lui-même. Pour ce faire, un diamètre externe du corps du doigt **132** est légèrement inférieur à un diamètre interne du logement cylindrique **134** de la pelle **130.** Les pointes **132a** de chaque doigt **132** sont situées dans le prolongement axial de corps du doigt associé. Par ailleurs, les pointes **132a** de chaque doigt **132** sont ici contenues radialement à l'intérieur de l'enveloppe cylindrique du doigt **132** associé, c'est-à-dire que les pointes **132a** d'un doigt ne présentent pas de saillie radiale par rapport à son corps. En d'autres termes, en tout point de la pointe **132a** de l'un des doigts, un diamètre pris au niveau de cette pointe est inférieur, de préférence strictement inférieur, au diamètre externe du corps du doigt **132** associé.

La portion de maintien **132b** comprend conformément à l'invention, une pluralité de gorges **132c** annulaires chacune configurée pour recevoir au moins une partie d'une tige de blocage **135,** destinée à assurer un maintien axial de la portion de maintien **132b** dans le logement cylindrique **134** de sorte que le doigt **132** est libre en rotation autour de son axe de référence **X.** De cette manière, le blocage en translation du doigt **132** est assuré et laisse libre en rotation le doigt **132** lorsqu'il est fixé à la pelle **130.** La tige de de blocage **135** est fixée de façon amovible par rapport à la pelle **130** de sorte à pouvoir changer le doigt **132** en cas d'usure trop importante.

De tels doigts **132** sont conçus de manière très résistante, par exemple en acier haute résistance, dont la maintenance est plus aisée que le maillon **100** de la chaîne **8** lui-même et qui permet de s'adapter de façon plus précise à une usure localisée en fonction des efforts subis. Cela permet ainsi une réduction du coût de la maintenance et un temps de maintenance, donc d'arrêt de la machine, plus court.

Plus précisément, la pelle **130** comprend un corps **131** comportant une pluralité de logements cylindriques **134,** trois ici, définissant chacun un axe d'insertion **W.** Pour assurer la fixation du doigt **132,** la pelle **130** est pourvue au niveau de chaque logement cylindrique **134,** d'un trou de fixation **136** présentant un axe **W'** s'étendant dans un plan perpendiculaire à l'axe d'insertion **W** correspondant et à distance de l'axe d'insertion **W** correspondant, le trou de fixation **136** débouchant dans le logement cylindrique **134** de sorte que la tige de blocage **135** qui pénètre dans le trou de fixation **136,** pénètre également en partie dans la gorge **132c** du doigt **132** pour maintenir axialement le doigt **132** sur la pelle **130** tout en laissant le doigt **132** d'excavation libre en rotation autour de son axe de référence **X.**

Dans une telle position de blocage du doigt **132,** la tige de blocage **135** vient au voisinage d'un fond de la gorge **132c** annulaire associée de façon tangentielle à cette surface annulaire. De cette manière, la tige de blocage **135** ne fais pas obstacle à la rotation du doigt **132** autour de lui-même c'est-à-dire autour de son axe de référence **X,** qui coïncide avec l'axe d'insertion **W.** De préférence la tige de blocage **135** n'est pas en contact avec le fond de la gorge **132c** annulaire. Elle peut toutefois l'être mais l'appui de la tige de blocage contre la gorge **132c** annulaire doit être relativement faible pour limiter les frottements entre la tige de blocage **135** et la gorge **132c** annulaire ne créent pas une gêne pour la libre rotation du doigt **132.** Sur la figure 9, la tige de blocage **135** a été illustrée centrée sur l'axe **W'** du trou de fixation **136,** de sorte qu'une interférence apparaît entre la tige de blocage **135** et le fond de la gorge **132c,** interférence qui n'existe pas en réalité, du fait des jeux fonctionnels. En l'occurrence, on fait en sorte, en tenant compte des tolérances de fabrication, qu'il reste toujours un jeu fonctionnel entre la tige de blocage **135** et le fond de la gorge **132c,** ce qui confère au doigt **132** d'excavation sa liberté de rotation autour de son axe de référence **X.**

Chaque doigt **132** est ici maintenu fixe en translation dans le logement cylindrique **134** associé par une unique tige de blocage **135.**

Dans ce mode de réalisation, les tiges de blocage **135** comprennent pour chaque doigt **132** une vis munie d'une tête **135b** à une première extrémité et une extrémité distale **135a,** opposée à sa tête **135b** et présentant une portion filetée **135c.** En position de fixation, la tête **135b** vient en contact et en appui contre un pourtour d'une entrée du trou de fixation **136,** la portion filetée **135c** étant ancrée avec un écrou **135'** pourvue d'un orifice taraudé coopérant avec le filetage de la portion filetée **135c** de la tige de blocage **135.** Une rondelle **135"** est interposée entre, d'une part, un pourtour d'une sortie du trou de fixation **136** contre lequel elle est en contact et en appui contre et, d'autre part, l'écrou **135'.** L'écrou **135'** portant le trou taraudé est ici une pièce rapportée mais il est entendu que d'autres organes de fixations peuvent être employés. Le trou de fixation **136** peut par exemple comporter un insert cylindrique muni d'un orifice intérieur taraudé. Le trou de fixation 136 peut aussi être usiné pour porter un filetage. Bien entendu, la tige de blocage **135** peut également être de différente nature, et peut comprendre tout moyen de blocage adapté tel que par exemple un pion bloqué par une goupille. Toutefois, une vis est plus facile à changer. Par ailleurs l'utilisation d'une vis comme tige de fixation permet d'assurer un maintien serré et sans jeu réduisant considérant le bruit lors de l'utilisation de la pelle **130.**

Les doigts **132** d'excavation sont fixés de façon amovible par rapport à la pelle **130,** le retrait de la tige de blocage **135,** par exemple en la dévissant, permet de débloquer le doigt **132** concerné et de le retirer de son logement cylindrique **134** en le translatant, ou bien de simplement le déplacer axialement pour l'indexer au niveau d'un autre gorge **132c** annulaire.

De façon générale la tige de blocage **135** comprend de préférence un corps cylindrique ou annulaire et la gorge **132c** présente en coupe dans un plan contenant l'axe de référence **X** un profil en arc de cercle. Cette forme est configurée pour épouser localement la forme de la tige de fixation **135** de sorte à minimiser le jeu entre ladite tige de fixation **135** et le doigt **132** d'excavation associé. De préférence, la profondeur de la gorge **132c** dans une portion de maintien **132b** est supérieure à 10%, de préférence supérieure à 40% et inférieure à 60%, de préférence inférieure à 50% d'un rayon du doigt **132** d'excavation associé. En effet, la gorge annulaire **132c** doit être suffisamment profonde assurer son blocage axial et suffisamment faible pour ne pas fragiliser l'intégrité structurelle du doigt **132** d'excavation. Dans ce mode de réalisation, la profondeur de la gorge **132c** dans une portion de maintien **132b** est dimensionnée de sorte à correspondre à 50% d'un rayon du doigt **132** d'excavation associé. Par ailleurs, l'axe **W'** trou de fixation **136** s'étend dans un plan perpendiculaire à l'axe d'insertion **W** correspondant et à une distance **d** de l'axe d'insertion **W** égale à environ le rayon du trou de fixation **136.** Cela correspond à un bon ratio entre l'efficacité du maintien du doigt **132** et de limiter la fragilité dudit doigt **132** du fait de la présence de la gorge annulaire.

Par ailleurs, les logements **134** sont positionnés sur une partie arrière de la pelle **130** de sorte que le doigt **132** d'excavation associé s'étend vers l'extérieur de la pelle **130,** dans un prolongement de ladite pelle **130.** La partie avant, ou face de travail avant, opposée à la partie arrière de la pelle **130** est configurée de sorte à présenter une surface utile pour l'excavation du ballast. Dans ce mode de réalisation, la tige de blocage **135** est orientée de sorte que sa tête soit en contact et en appui sur une partie de la partie avant de la pelle **130** tandis que l'écrou **135'** est en appui, indirect du fait de la rondelle **135",** contre une face arrière de ladite pelle **130.** La partie avant de la pelle **130** présente un renfoncement **137** à l'intérieur duquel peut venir se loger en tout ou partie la tête **135b** de la tige de blocage **135** de sorte à en limiter l'usure (voir par exemple la figure 8).

Comme illustré sur la figure 4B conforme à l'invention, la portion de maintien **132b** d'un doigt **132** est munie d'une pluralité de gorges annulaires **132c,** les gorges annulaires **132c** étant parallèles entre elles et distantes les unes des autres de sorte à ne pas se chevaucher. Un chevauchement serait de nature à réduire l'efficacité du blocage axial du doigt **132.** Une telle pluralité de gorges annulaires **132c** permet un réglage du doigt **132** en translation et ainsi de le faire translater dans son logement cylindrique **134** pour venir placer l'une des gorges annulaires **132c** suivantes en prise avec la tige de blocage **135** et prendre ainsi des positions prédéterminées en fonction de son usure. La distance entre deux gorges annulaires **132c** pourra varier en fonction du matériau du doigt **132** et de la vitesse d'usure par rapport au ballast transporté. Par exemple les gorges annulaires **132c** sont espacées entre elle d'une distance correspondant au moins à la largeur axiale des gorges annulaires **132c,** de préférence entre une et deux fois la largeur axiale des gorges annulaires **132c.** Tout ou partie des gorges annulaires **132c,** de préférence toutes les gorges annulaires, présentent un diamètre identique autour du corps cylindrique du doigt **132** associé.

Les doigts **132** sont orientés chacun suivant un axe incliné par rapport au plan de référence **P,** avec une inclinaison ***α*** comprise entre 65 et 80°, de préférence entre 70 et 75°.

Les doigts **132** sont également orientés dans un plan **P132** incliné par rapport à un plan moyen **P130** de la pelle **130** s'étendant sensiblement verticalement (voir la figure 8), l'inclinaison ***α*** étant de préférence comprise entre **20** et **35°,** et égale ici à environ **30°** dans ce mode de réalisation. Une telle caractéristique permet, en comparaison d'une surface utile de travail équivalente d'une pelle **130** avec une inclinaison qui serait plus grande, d'alléger la pelle **130** sans perdre en rendement ni perdre en rigidité. La surface utile de travail de la pelle **130** s'entend ici comme la surface balayée par la pelle **130** lors de son déplacement.

Les doigts **132** sont tous situés au-dessus d'un plan **Pinf** perpendiculaire aux axes parallèles des trous traversants avant **111** et arrière **121** et tangent à une extrémité inférieure de ladite pelle **130**, en particulier dans ce mode de réalisation, également en dessous d'un plan **Psup** tangent à une extrémité supérieure de la pelle 130 (voir la figure 7). Étant donné l'orientation de la chaîne **8** et donc de la pelle **130** sur la portion rectiligne d'excavation **8A**, les plans **Pinf** et **Psup** sont globalement horizontaux. Cette extrémité inférieure est sensible en ce qu'elle est extrêmement sollicitée en termes d'usure par abrasion contre le ballast de sorte que si l'usure vient à être trop importante, cela peut nuire à la bonne fixation des doigts **132** sur le dos de la pelle **130**. Avec un doigt **132** inférieur situé intégralement au-dessus du plan **Pinf**, on assure une durée de vie plus longue au maillon **100**. De préférence, la dureté de la surface inférieure de la pelle **130** est augmentée par exemple par un apport par soudage de chrome/manganèses et vanadium ou par un ajout de plaquettes de carbure de tungstène.

La pelle **130** présente en outre une surface de butée **138** située au dos de la pelle **130**, entre le corps **101** du maillon et les logements cylindriques **134**, la surface de butée **138** étant configurée pour recevoir une contre-butée **140** d'un maillon adjacent arrière de la chaîne **8** de sorte à limiter une rotation relative entre le maillon 100 de chaîne **8** et le maillon adjacent arrière autour de l'axe du trou traversant arrière **121.** Une telle position de butée de la pelle **130** contre la contre-butée **140** du maillon **100** arrière associé est visible sur la figure 5. En effet, le long de la portion rectiligne d'excavation portion **8**, les pelles **130** subissent une force en entraînant le ballast qui engendre un moment sur la pelle **130** qui a tendance à faire basculer le maillon **100** en arrière, ce basculement étant un pivotement de la pelle **130** autour de l'axe du trou traversant arrière **121** configuré pour recevoir des moyens d'articulation **160.**

Naturellement, l'invention est décrite dans ce qui précède à titre d'exemple. Il est entendu que l'homme du métier est à même de réaliser différentes variantes de réalisation de l'invention sans pour autant sortir du cadre de l'invention, tel que défini par les revendications.

## Revendications

1. Doigt (132) d'excavation d'une pelle (130) destinée à équiper une chaîne d'excavation (8) pour un dispositif d'excavation (4) de ballast au-dessous d'une voie ferrée (2), le doigt (132) étant monobloc et comprenant :
- une portion de maintien (132b) ayant une symétrie de révolution autour d'un axe de référence (X) du doigt (132), la portion de maintien (132b) étant destinée à être logée dans un logement cylindrique (134) de la pelle (130), et
- une pointe (132a) destinée à être en saillie hors du logement cylindrique (134) de la pelle (130),
le doigt (132) d'excavation étant **caractérisé en ce que** la portion de maintien (132b) comprend un corps s'étendant suivant une enveloppe cylindrique sensiblement complémentaire du logement cylindrique (134) de sorte que le corps du doigt (132) est guidé en translation par le logement cylindrique (134) et comprenant une pluralité de gorges (132c) annulaires chacune configurée pour recevoir au moins une partie d'une tige de blocage (135) et destinée à assurer un maintien axial de la portion de maintien (132b) dans le logement cylindrique (134) dans une position axiale correspondante du doigt (132) de sorte que le doigt (132) est libre en rotation autour de son axe de référence (X), les gorges annulaires (132c) étant parallèles entre elles et distantes les unes des autres de sorte à permettre l'indexation du doigt (132) par la tige de blocage (135) dans une position axiale correspondante.

2. Doigt (132) d'excavation selon la revendication 1, **caractérisé en ce que** le doigt (132) présente une symétrie de révolution autour de l'axe de référence (X).

3. Doigt (132) d'excavation selon la revendication 1 ou 2, **caractérisé en ce qu'**il est formé en acier.

4. Doigt (132) d'excavation selon l'une quelconque des revendications précédentes, **caractérisé en ce qu'**il comporte, au moins au niveau de la pointe (132a), un renfort réalisé en un matériau de coupe, notamment en acier au carbone, en acier au tungstène ou en carbure.

5. Doigt (132) d'excavation selon l'une quelconque des revendications précédentes, **caractérisé en ce que** la gorge annulaire (132c) présente en coupe dans un plan contenant l'axe de référence (X) un profil en arc de cercle.

6. Pelle (130) destinée à équiper une chaîne d'excavation (8) pour un dispositif d'excavation (4) de ballast au-dessous d'une voie ferrée (2), la pelle comprenant :
- un corps (131) comportant au moins un logement cylindrique (135) définissant un axe d'insertion (W), et un trou de fixation (136) présentant un axe (W') s'étendant dans un plan perpendiculaire à l'axe d'insertion (W), à distance de l'axe d'insertion (W), le trou de fixation (136) débouchant dans le logement cylindrique (134) ;
- au moins un doigt (132) d'excavation selon l'une quelconque des revendications précédentes, dont la portion de maintien (132b) est logée dans le logement cylindrique (134), et la pointe (132a) est saillante par rapport au corps (131) de la pelle (130),
- une tige de blocage (135) qui pénètre dans le trou de fixation (136) et dans l'une des gorges (132c) du doigt (132) pour maintenir axialement le doigt (132) sur la pelle (130) dans la position axiale d'indexation correspondante, le doigt (132) d'excavation étant libre en rotation autour de son axe de référence (X).

7. Pelle (130) selon la revendication précédente, **caractérisée en ce qu'**elle comporte une pluralité de logement cylindriques (134) destinés à recevoir chacun un doigt (132) d'excavation.

8. Pelle (130) selon la revendication précédente, **caractérisée en ce que** chaque logement (134) est positionné sur une partie arrière de la pelle de sorte que le doigt (132) d'excavation associé s'étend dans un prolongement de la pelle (130).

9. Pelle (130) selon l'une quelconque des revendications 6 à 8, **caractérisée en ce que** les tiges de blocage (135) comprennent une vis, le trou de fixation (136) ou un organe séparé (135') présentant une portion taraudée de sorte à recevoir la vis.

## Patentansprüche

1. Baggerfinger (132) einer Schaufel (130), der dazu bestimmt ist, eine Baggerkette (8) für eine Vorrichtung (4) zum Aushub von Schotter unter einem Eisenbahngleis (2) auszurüsten, wobei der Finger (132) einteilig ist und umfasst:
- einen Halteabschnitt (132b) mit Rotationssymmetrie um eine Bezugsachse (X) des Fingers (132), wobei der Halteabschnitt (132b) dazu bestimmt ist, in einer zylindrischen Aufnahme (134) der Schaufel (130) aufgenommen zu werden, und
- eine Spitze (132a), die dazu bestimmt ist, aus der zylindrischen Aufnahme (134) der Schaufel (130) vorzustehen,
wobei der Baggerfinger (132) **dadurch gekennzeichnet ist, dass** der Halteabschnitt (132b) einen Körper umfasst, der sich entlang einer zylindrischen Hülle erstreckt, die im Wesentlichen komplementär zu der zylindrischen Aufnahme (134) ist, sodass der Körper des Fingers (132) translatorisch durch die zylindrische Aufnahme (134) geführt wird und mehrere Ringnuten (132c) umfasst, die jeweils dazu konfiguriert sind, um mindestens einen Teil eines Sperrstifts (135) unterzubringen, und dazu bestimmt sind, eine axiale Halterung des Halteabschnitts (132b) in der zylindrischen Aufnahme (134) in einer entsprechenden axialen Position des Fingers (132) sicherzustellen, sodass sich der Finger (132) frei um seine Bezugsachse (X) drehen kann, wobei die Ringnuten (132c) parallel zueinander und voneinander beabstandet sind, so dass der Finger (132) durch den Sperrstift (135) in einer bestimmten Position indexiert werden kann.

2. Baggerfinger (132) nach Anspruch 1, **dadurch gekennzeichnet, dass** der Finger (132) eine Rotationssymmetrie um die Bezugsachse (X) aufweist.

3. Baggerfinger (132) nach Anspruch 1 oder 2, **dadurch gekennzeichnet, dass** er aus Stahl gebildet ist.

4. Baggerfinger (132) nach einem der vorhergehenden Ansprüche, **dadurch gekennzeichnet, dass** er zumindest an der Spitze (132a) eine Verstärkung aus einem Schneidstoff, insbesondere Kohlenstoffstahl, Wolframstahl oder Hartmetall, umfasst.

5. Baggerfinger (132) nach einem der vorhergehenden Ansprüche, **dadurch gekennzeichnet, dass** die Ringnut (132c) im Schnitt in einer die Bezugsachse (X) enthaltenden Ebene ein kreisbogenförmiges Profil aufweist.

6. Schaufel (130) zum Ausrüsten einer Baggerkette (8) für eine Vorrichtung (4) zum Aushub von Schotter unterhalb eines Eisenbahngleises (2), wobei die Schaufel umfasst:
- einen Körper (131), der mindestens eine zylindrische Aufnahme (135), die eine Einführachse (W) definiert, und ein Befestigungsloch (136) mit einer Achse (W) umfasst, die sich in einer Ebene senkrecht zu der Einführachse (W) in einem Abstand von der Einführachse (W) erstreckt, wobei das Befestigungsloch (136) in die zylindrische Aufnahme (134) mündet;
- mindestens einen Baggerfinger (132) nach einem der vorhergehenden Ansprüche, dessen Halteabschnitt (132b) in der zylindrischen Aufnahme (134) aufgenommen ist und dessen Spitze (132a) in Bezug auf den Körper (131) der Schaufel (130) vorsteht,
- einen Sperrstift (135), der in das Befestigungsloch (136) und eine der Nuten (132c) des Fingers (132) eindringt, um den Finger (132) axial an der Schaufel (130) in der entsprechenden axialen Indexposition zu halten, wobei der Baggerfinger (132) um seine Bezugsachse (X) frei drehbar ist.

7. Schaufel (130) nach dem vorhergehenden Anspruch, **dadurch gekennzeichnet, dass** sie mehrere zylindrische Aufnahmen (134) umfasst, die jeweils dazu bestimmt sind, einen Baggerfinger (132) unterzubringen.

8. Schaufel (130) nach dem vorhergehenden Anspruch, **dadurch gekennzeichnet, dass** jede Aufnahme (134) an einem hinteren Teil der Schaufel so positioniert ist, dass sich der zugeordnete Baggerfinger (132) in einer Verlängerung der Schaufel (130) erstreckt.

9. Schaufel (130) nach einem der Ansprüche 6 bis 8, **dadurch gekennzeichnet, dass** die Sperrstifte (135) eine Schraube umfassen, wobei das Befestigungsloch (136) oder ein separates Element (135') einen Gewindeabschnitt aufweist, um die Schraube aufzunehmen.

## Claims

1. Excavator finger (132) of a bucket (130) intended to be mounted on an excavator chain (8) for a device (4) for excavating ballast below a railroad track (2), the finger (132) being one-piece and comprising:
- a retaining portion (132b) having a rotational symmetry about a reference axis (X) of the finger (132), the retaining portion (132b) being intended to be housed in a cylindrical housing (134) of the bucket (130), and
- a tip (132a) intended to protrude out of the cylindrical housing (134) of the bucket (130),
the excavator finger (132) being **characterized in that** the retaining portion (132b) comprises a body which extends along a cylindrical shell that is substantially complementary to the cylindrical housing (134) such that the body of the finger (132) is guided in translation by the cylindrical housing (134) and which comprises a plurality of annular grooves (132c), each of which is configured to receive at least part of a locking pin (135) and intended to ensure axial retention of the retaining portion (132b) in the cylindrical housing (134) in a corresponding axial position of the finger (132) such that the finger (132) is freely rotatable about its reference axis (X), the annular grooves (132c) being mutually parallel and mutually spaced so as to allow indexation of the finger (132) by the locking pin (135) into a corresponding axial position.

2. Excavator finger (132) according to claim 1, **characterized in that** the finger (132) has a rotational symmetry about the reference axis (X).

3. Excavator finger (132) according to either claim 1 or claim 2, **characterized in that** it is made of steel.

4. Excavator finger (132) according to any of the preceding claims, **characterized in that** it comprises, at least at the tip (132a), a reinforcement made of a cutting material, in particular of carbon steel, tungsten steel, or carbide.

5. Excavator finger (132) according to any of the preceding claims, **characterized in that** the annular groove (132c) has an arcuate profile in section in a plane containing the reference axis (X).

6. Bucket (130) intended to be mounted on an excavator chain (8) for a device (4) for excavating ballast below a railroad track (2), the bucket comprising:
- a body (131) comprising at least one cylindrical housing (135) which defines an axis of insertion (W), and a fixing hole (136) which has an axis (W) that extends in a plane perpendicular to the axis of insertion (W) at a distance from the axis of insertion (W), the fixing hole (136) opening into the cylindrical housing (134);
- at least one excavator finger (132) according to any of the preceding claims, the retaining portion (132b) of which is housed in the cylindrical housing (134), and the tip (132a) of which protrudes relative the body (131) of the bucket (130);
- a locking pin (135) which enters the fixing hole (136) and one of the grooves (132c) of the finger (132) to axially retain the finger (132) on the bucket (130) in the corresponding axial indexing position, the excavator finger (132) being freely rotatable about its reference axis (X).

7. Excavator (130) according to the preceding claim, **characterized in that** it comprises a plurality of cylindrical housings (134), each of which is intended to receive an excavator finger (132).

8. Bucket (130) according to the preceding claim, **characterized in that** each housing (134) is positioned on a rear part of the bucket such that the associated excavator finger (132) forms an extension of the bucket (130).

9. Bucket (130) according to any of claims 6 to 8, **characterized in that** the locking pins (135) comprise a screw, the fixing hole (136) or a separate element (135') having a threaded portion so as to receive the screw.
